# EUROPÄISCHE PATENTSCHRIFT

(11) **EP 0 071 893 B1**
(45) Veröffentlichungstag und Bekanntmachung des Hinweises auf die Patenterteilung: **15.05.1985**
(21) Anmeldenummer: 82106859.0
(22) Anmeldetag: 29.07.1982
(51) Int. Cl.: D01H 7/885

(54) **Verfahren zum Reinigen von Spinnrotoren und Einrichtung zu dessen Durchführung**
Method and device for cleaning open-end spinning rotors
Procédé et dispositif de nettoyage de rotors de filature

(30) Priorität: 11.08.1981 CH 5150/81; 11.06.1982 CH 3631/82
(43) Veröffentlichungstag der Anmeldung: 16.02.1983
(73) Patentinhaber: MASCHINENFABRIK RIETER AG, CH-8406 Winterthur (CH)
(72) Erfinder: Lattion, André, CH-8406 Winterthur (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

## Beschreibung

Die vorliegende Erfindung bezieht sich auf ein Verfahren zum Reinigen von Spinnrotoren für das Offenend-Spinnen, von denen sich jeder Rotor in je einem Rotorgehäuse mit einer für die Fremdabsaugung vorgesehenen Rotorgehäuseöffnung befindet, bei welchem Verfahren das Rotorgehäuse des zu reinigenden Rotors geöffnet und durch eine auf dieses Rotorgehäuse aufgesetzte Reinigungsvorrichtung abgedeckt wird, und die Reinigungsvorrichtung mittels eines rotierbaren Blaskörpers mindestens einen rotierenden Luftstrahl erzeugt, welcher im wesentlichen die Sammelrille des Rotors beaufschlägt.

Durch die deutsche Offenlegungsschrift Nr. 2613180 ist eine Offenend-Spinnmaschine bekannt, bei welcher die Mittel zum Reinigen des Spinnrotors eine zum letzteren hinbewegbare, kombinierte Blas- und Saugeinrichtung enthalten. Ausserdem besitzt der Saugteil einen Flansch, der sich in der Art eines Deckels an das den Spinnrotor umgebende Gehäuse anlegt. Die Reinigung erfolgt durch ein im Wechseltakt erfolgendes Ausblasen und Absaugen des Spinnrotors. In der USA-Patentschrift Nr. 4 211 063 sind zwei Luftstrahlen gezeigt, welche unter vorgegebenen, verschiedenen Winkeln Luft gegen die Sammelrille bzw. ins Innere des sich in Rotation befindlichen Rotors blasen. Gemäss diesen beiden Patentschriften befinden sich während des Reinigungsvorganges die Spinnrotoren in Rotation. Dies bedingt, dass die in der Sammelrille des Rotors angesammelten Verunreinigungen als Folge der Fliehkraft relativ fest haften. Dadurch ist es schwierig, eine einwandfreie Reinigung zu erhalten.

Die deutsche Offenlegungsschrift Nr. 2648066 zeigt eine Methode, bei welcher zum Durchführen der Rotorreinigung eine rotierende Reinigungsbürste in den rotierenden Rotor eintaucht und mit dessen Innenfläche und insbesondere auch mit der Sammelrille in Anlage kommt. Gemäss der deutschen Offenlegungsschrift Nr. 2410 269 ist eine flexible Sonde als mechanisches Reinigungselement zum Einfahren in den zu reinigenden Spinnrotor vorgesehen. Bei der Verwendung von Bürsten spielt die als Folge der Fliehkraft relativ starke Haftung der Verunreinigungen eine untergeordnete Rolle. Jedoch besteht die Gefahr, dass bei der Verwendung solcher fester Reinigungsmittel die Innenwand des Rotors zerkratzt wird. Es sei hier noch beigefügt, dass diese Gefahr auch bei der Verwendung von Schabern vorhanden ist. Dadurch leidet die Gleichmässigkeit der in der Sammelrille des Rotors gesammelten, zu verspinnenden Fasern. Auch können Fasern und Garnresten an den Bürsten hängenbleiben bzw. sich an diesen aufwickeln, wodurch deren Wirksamkeit reduziert wird. Ausserdem ist bei Verwendung von Bürsten der Verschleiss derselben relativ hoch.

Die obigen Nachteile soller, gemäss vorliegender Erfindung vermieden werden. Diese ist dadurch gekennzeichnet, dass vorgängig dem Erzeugen des Luftstrahls der Rotor stillgesetzt wird, dass mit dem Aufsetzen der Reinigungsvorrichtung auf das Rotorgehäuse sich zwischen der gegen den Rotor hingewandten Stirnseite eines Blaskopfes und dem freien Rand des Rotors ein sich zwischen zwei parallelen Ebenen befindlicher runder Spalt bildet, durch welchen in einem Saugvorgang Luft von der Rotorgehäuseöffnung durch den Innenraum des Rotors hindurch gesaugt wird, und dass anschliessend der Blaskopf in den Innenraum des Rotors eingetaucht und in Rotation versetzt wird und dabei, während der Saugvorgang aufrechterhalten wird, den rotierenden Luftstrahl bildet.

Die Erfindung betrifft ausserdem eine Reinigungsvorrichtung zum Durchführen des Verfahrens, welche einen auf das Rotorgehäuse des zu reinigenden Rotors aufsetzbaren Reinigungsdeckel und den rotierbaren Blaskopf, dessen Rotationsachse im wesentlichen mit derjenigen des Rotors zusammenfällt, umfasst und welche dadurch gekennzeichnet ist, dass ein durch den Reinigungsdeckel hindurchführender Saugkanal vorgesehen ist, dass der Blaskopf parallel zu seiner Rotationsachse von seiner Arbeitsposition, in der sich seine gegen den Rotor hingewandte Stirnseite in der Nähe des freien Randes des Rotors befindet und mit dessen freiem Rand den runden Spalt bildet, in eine zweite Arbeitsposition, in welcher der Blaskopf in den Innenraum des Rotors eingetaucht ist, bewegbar ist, und dass er mindestens einen dem Erzeugen eines Luftstrahles dienenden Reinigungskanal aufweist, welcher mit einer Druckluftleitung in Verbindung steht, welche zum wahlweisen Zuführen von Druckluft zum Reinigungskanal dient.

Die sich gemäss dieser Erfindung ergebene, gründliche Reinigung ist neben dem bereits erwähnten Eliminieren der Fliehkraft wesentlich darin begründet, dass die sich in der Sammelrille angesammelten, faserigen Unreinigkeiten durch den zuerst erfolgenden Saugvorgang wegtransportiert werden und anschliessend die relativ stark haftenden, aus feinen Staubteilchen bestehenden Unreinigkeiten durch einen scharfen, d. h. möglichst kurzen Strahl weggeblasen werden. Auf diese Weise ist für beide Arten von Unreinigkeiten ein für jede Art spezieller und wirkungsvoller Reinigungsvorgang vorgesehen.

Im folgenden sei die Erfindung anhand eines Ausführungsbeispiels und der Zeichnung näher erläutert. In der letzteren ist
Figur 1 ein Längsschnitt eines Spinnrotors und einer Reinigungsvorrichtung, der die Position des Blaskopfes während des Saugvorganges zeigt,
Figur 2 ein Längsschnitt, der die Position des Blaskopfes während des Blasvorganges zeigt und
Figur 3 ein Querschnitt eines Blaskopfes, welcher verschiedene Luftkanäle zeigt.

In den Fig. 1 und 2 ist ein Spinnrotor 11 gezeigt, der von einem Achslager 12 rotierbar getragen ist. Der Spinnrotor 11 befindet sich im Innern eines Rotorgehäuses 13. Das letztere ist mit einer Rotorgehäuseöffnung 14 versehen, welche im normalen Betrieb für die der Luntenförderung dienende Fremdabsaugung vorgesehen ist. Das Rotorgehäuse 13 ist im Betrieb normalerweise mit einem Deckel geschlossen. In der Zeichnung ist jedoch dieser Deckel nicht gezeichnet und an dessen Stelle eine Reinigungsvorrichtung 15 auf das Rotorgehäuse 13 aufgesetzt. Die Vorrichtung 15 umfasst eine Saugleitung 16, einen Zylinder 17, einen Blaskopf 18 und einen Reinigungsdeckel 19. Der letztere kann mit sattem Sitz auf das offene Rotorgehäuse 13 aufgesetzt werden. Der Blaskopf 18 ist von einer Welle 21 an deren einem Ende getragen und die Welle 21 in Lagern 22 rotierbar gelagert. Dabei fallen die Rotationsachsen des Rotors 11 und der Welle 21 zusammen. Die Lager 22 werden von einem Kolben 23 getragen, welcher im Zylinder 17 in dessen axialer Richtung verschoben werden kann. Durch eine Rückstellfeder 24 ist der Kolben 23 einer nach links gerichteten, d. h. einer gegen die dem Blaskopf 18 abgewandten Stirnseite des Zylinders 17 gerichteten Vorspannung ausgesetzt.

Im Blaskopf 18 ist zum Erzeugen eines Luftstrahls ein Reinigungskanal 25 vorhanden, welcher mit seinem einen Ende in eine in der Welle 21 vorhandene Längsbohrung 26 mündet. Ausserdem sind durch Luftleitungen gebildete Antriebskanäle 27 vorgesehen, welche dazu dienen, den Blaskopf 18 in Rotation zu versetzen. Die Kanäle 27 verlaufen von der Längsbohrung 26 in entgegengesetzten Richtungen radial nach aussen und biegen nahe der zylindrischen Oberfläche des Blaskopfes 18 in zueinander entgegengesetzten Richtungen rechtwinklig ab. Wie Fig. 3 zeigt, verlaufen diese abgewinkelten Kanaltellstücke 27' der Antriebskanäle 27 an ihrer Austrittsstelle aus dem Blaskopf 18 ungefähr tangential zu dessen Oberfläche. Die aus den Kanalstücken 27' austretende Luft muss, um den Blaskopf 18 in Rotation versetzen zu können, mindestens eine zur Oberfläche des Kopfes 18 tangentiale Bewegungskomponente besitzen.

Der in Fig. 3 gezeigte Querschnitt eines Blaskopfes 18 in einer zu dessen Rotationsachse und damit auch zur Welle 21 senkrechten Ebene zeigt eine mögliche Anordnung von Kanälen. Es sind zwei Antriebskanäle 27 mit den Kanalteilstücken 27' vorhanden. Sie verlaufen in der Weise wie dies im vorhergehenden soeben beschrieben wurde. Im Gegensatz zu Fig. 2 ist nicht ein einzelner Reinigungskanal vorgesehen, sondern sind drei um die Längsbohrung 26 in gleichen Winkelabständen voneinander angeordnete Reinigungskanäle 25 vorhanden, von denen alle im wesentlichen gegen die Sammelrille 32 des Spinnrotors 11, welche der Verschmutzung durch Faserstücke und Staubteilchen besonders ausgesetzt ist, gerichtet sind. Falls es erwünscht ist, können zusätzlich noch als Luftleitungen ausgebildete Reinigungskanäle 33 vorgesehen sein. Diese dienen dazu, dem Rotorrand 34 des Rotors 11, an welchem Fasern relativ stark haften, eine speziell kräftige Reinigung zuteil werden zu lassen. Zu diesem Zweck sind die Reinigungskanäle 33 gegen den Rand 34 hin gerichtet. Auf der dem Blaskopf 18 abgewandten Stirnseite des Zylinders 17 befindet sich eine Druckluftleitung 29, welche dem wahlweisen Einführen von Druckluft in den Innenraum des Zylinders 17 dient.

Für die Reinigung des Spinnrotors 11 wird dieser, z. B. durch ein Wegschwenken von ihn antreibenden, nicht gezeigten Antriebsmitteln und gegebenenfalls durch Bremsen, zuerst zum Stillstand gebracht und der in der Zeichnung nicht gezeigte Deckel des im Betrieb normalerweise zugedeckten Rotorgehäuses 13 aufgeschwenkt. Daraufhin wird die Reinigungsvorrichtung 15 an das Rotorgehäuse 13 herangebracht und der Reinigungsdeckel 19 wird auf dieses aufgebracht, wobei er auf dem Gehäuse 13 mit sattem Sitz aufsitzt und dieses abdeckt. In dieser Arbeitsphase befindet sich der durch die Rückstellfeder 24 vorgespannte Kolben 23 in seiner zurückgestellten, in Fig. 1 gezeigten Position. In dieser bildet die gegen den Rotor 11 hingewandte Stirnseite des Blaskörpers 18 mit dem Rand 34 des Rotors 11 einen runden Spalt 35 von beispielsweise einigen Millimetern Dicke. Dabei befindet sich der Spalt 35 zwischen zwei parallelen Ebenen, deren eine durch den Rotorrand 34 und deren andere durch die dem Rotor 11 zugewandte Stirnseite des Blaskopfes 18 definiert ist.

Die Erfahrung zeigt, dass durch einen von der Saugleitung 16 der Reinigungsvorrichtung 15 ausgehenden Saugimpuls Luft, wie durch Pfeile angezeigt, von der Rotorgehäuseöffnung 14 durch das Rotorgehäuse 13, durch den Spalt 35 zwischen dem Rotorrand 34 und dem Blaskopf 18 und durch den Innenraum des Rotors 11 durchfliesst und durch die Saugleitung 16 abfliesst. Da der Rotor 11 bei diesem Vorgang still steht, werden durch diese Luft vor allem die ringförmig in der Sammelrille 32 liegenden, durch keine Fliehkraft mehr haftenden, aus Faserstücken bestehenden Verunreinigungen mitgenommen. Dabei werden diese durch den Spalt 35 und durch die Saugleitung 16 weggeführt.

Anschliessend wird durch die Druckluftleitung 29 Druckluft in den Innenraum des Zylinders 17 eingeführt. Diese bewirkt einesteils einen Druck auf den Kolben 23, welcher gegen die von der Rückstellfeder 24 erzeugte Vorspannung gerichtet und grösser als diese ist. Dadurch wird der Kolben 23 nach rechts bewegt. Dabei wird der Blaskopf 18 mitgenommen, so dass dieser in den Innenraum des Rotors 11 eintaucht, wobei er die in Fig. 2 gezeigte Lage einnimmt. Gleichzeitig dringt Druckluft in die Längsbohrung 26 und von dieser in den Reinigungskanal 25 bzw. in die Kanäle 25 und in die Antriebskanäle 27 mit den Kanalteilstücken 27' ein. Die durch die Kanäle 27, 27' fliessende Luft versetzt den Blaskörper 18 in Rotation und die durch die Kanäle fliessende Luft bläst die letzten Reste der im Spinnrotor 11 bzw. der 6ammelrille 32 verbliebenen Unreiniskeiten aus diesem heraus. Dies sind vor allem feine, in der Sammelrille 32 relativ fest haftende Staubteilchen. Um diese wegzubringen, muss durch die Kanäle 25 ein kräftiger und scharfer Luftstrahl gebildet werden. Auch diese Staubteilchen werden durch den Saugkanal 16 weggeführt.

In einer abgeänderten Ausführungsform sind die Antriebskanäle 27 mit den Teilstücken 27' so weit gegen das freie Ende des Blaskörpers 18 hin (in Fig. 2 nach rechts) verlegt, dass diese ebenfalls in den Innenraum des Rotors 11, insbesondere in die Sammelrille 32, hineinblasen und damit ebenfalls zu dessen Reinigung beitragen. Sie dienen in diesem Fall sowohl zum Antreiben des Blaskopfes 18 als auch zum Reinigen der Sammelrille 32, können aber auch zum Reinigen des Rotorrandes 34 beitragen.

Der Luftstrahl ist umso schärfer, je kürzer er ist. Aus diesem Grund befinden sich die Luftaustrittsstellen der Kanäle 25 auf der Mantelfläche des Blaskopfes 18, welcher im gezeigten Beispiel von im wesentlichen kreiszylindrischer Form ist. Wählt man den Durchmesser der Mantelfläche daher möglichst gross, so dass der Zwischenraum zwischen ihr und dem Rotorrand 34 klein ist, so werden auf diese Weise die Luftaustrittsstellen so nahe an die zu reinigenden Partien des Rotors 11, insbesondere an die Sammelrille 32 herangebracht, als dies praktisch möglich ist.

Eine nochmalige, weitere Verbesserung der Reinigung des Rotors 11 wird erhalten, wenn der rotierende Luftstrahl in seiner Stärke variiert wird, insbesondere wenn er durch aufeinanderfolgende Luftimpulse gebildet wird. In einer vorteilhaften Ausführungsform werden zur Reinigung des Rotors 11 drei aufeinanderfolgende Blasimpulse erzeugt. Je nach Material und Verschmutzungsgrad beträgt dabei die Dauer dieser Blasimpulse, bzw. die Dauer der Erzeugung jedes dieser Impulse, zwischen 0,3 und 1,5 Sekunden und betragen die zwischen den Blasimpulsen vorhandenen Pausen zwischen 0,2 und 0,4 Sekunden.

Ein pulsierender Luftstrahl besitzt eine stärkere Reinigungskraft als ein Luftstrahl gleicher Grösse, aber konstanter Stärke. Insbesondere bewirkt ein pulsierender Luftstrahl im in den Fig. 1 und 2 gezeigten Beispiel zudem eine Hin- und Herbewegung des Kolbens 23 im Zylinder 17 und damit eine Veränderung der Eintauchtiefe des Blaskopfes 18 im Rotor 11. Diese Veränderung der Eintauchtiefe bedingt, zusätzlich zur Wirkung des pulsierenden Luftstrahls, eine nochmalige, zusätzliche Verbesserung der Reinigung, so dass bei dem Ausführungsbeispiel der Fig. 1 und 2 der pulsierende Luftstrahl von ganz besonderem Vorteil ist.

Ein pulsierender Luftstrahl kann beispielsweise mittels eines steuerbaren Ventils 36 erzeugt werden, welches in der Luftdruckleitung 29 eingebaut ist und entsprechend den gewünschten Zeitintervallen geöffnet und wieder geschlossen wird.

Bei einer weiteren vorteilhaften Abwandlung der Ausführungsform nach den Figuren 1 und 2 ist eine Bohrung vorgesehen, die sich von der Atmosphäre zu der den Blaskopf 18 enthaltenden Kammer erstreckt. Die Bohrung ist so dimensioniert, daß sie ein stetiges Hineinströmen von Luft in die Kammer unter dem Einfluß des über den Kanal 16 angelegten Sogs gestattet. Der Luftstrom um den Blaskopf herum ist daher von der Kammer nach außen geleitet, wodurch die Tendenz, daß während der Blaskopfbewegungen Schmutz von dem Rotor in die Kammer gezogen wird, herabgesetzt wird.

## Patentansprüche

1. Verfahren zum Reinigen von Spinnrotoren für das Offenend-Spinnen, von denen sich jeder Rotor in je einem Rotorgehäuse mit einer für die Fremdabsaugung vorgesehenen Rotorgehäuseöffnung befindet, bei welchem Verfahren das Rotorgehäuse des zur einigenden Rotors geöffnet, durch eine auf dieses Rotorgehäuse aufgesetzte Reinigungsvorrichtung abgedeckt wird, und die Reinigungsvorrichtung mittels eines rotierbaren Blaskörpers mindestens einen rotierenden Luftstrahl erzeugt, welcher im wesentlichen die Sammelrille des Rotors beaufschlägt, dadurch gekennzeichnet, dass vorgängig dem Erzeugen des Luftstrahls der Rotor (11) stillgesetzt wird, dass mit dem Aufsetzen der Reinigungsvorrichtung (15) auf das Rotorgehäuse (13) sich zwischen der Stirnseite eines Blaskopfes (18) und dem freien Rand (34) des Rotors (11) ein sich zwischen zwei parallelen Ebenen befindlicher runder Spalt (35) bildet, durch welchen in einem Saugvorgang Luft von der Rotorgehäuseöffnung (14) durch den Innenraum des Rotors (11) hindurch gesaugt wird und dass anschliessend der Blaskopf (18) in den Innenraum des Rotors (11) eingetaucht und in Rotation versetzt wird und dabei, während der Saugvorgang aufrechterhalten wird, den rotierenden Luftstrahl bildet.

2. Verfahren nach Anspruch 1, dadurch gekennzeichnet, dass weitere Stellen des Rotors (11), welche eine besonders kräftige Reinigung benötigen, von einem Luftstrahl beaufschlagt werden.

3. Verfahren nach Anspruch 1 oder 2, dadurch gekennzeichnet, daß der rotierende Luftstrahl in seiner Stärke verändert wird.

4. Verfahren nach einem der vorhergehenden Ansprüche, dadurch gekennzeichnet, daß der rotierende Luftstrahl aus aufeinanderfolgenden Luftimpulsen gebildet wird.

5. Verfahren nach Anspruch 4, dadurch gekennzeichnet, daß der rotierende Luftstrahl aus drei Luftimpulsen gebildet wird, welche während Zeitspannen von je 0,3 bis 1,5 Sekunden Dauer erzeugt werden und daß zwischen diesen Zeitspannen Pausen von 0,2 bis 0,4 Sekunden vorgesehen werden.

6. Reinigungsvorrichtung zum Durchführen des Verfahrens nach Anspruch 1 oder 2, welche einen auf das Rotorgehäuse des zu reinigenden Rotors aufsetzbaren Reinigungsdeckel und den rotierbaren Blaskopf, dessen Rotationsachse im wesentlichen mit derjenigen des Rotors zusammenfällt, umfaßt, dadurch gekennzeichnet, daß ein durch den Reinigungsdeckel (19) hindurchführender Saugkanal (16) vorgesehen ist, daß der Blaskopf (18) parallel zu seiner Rotationsachse von einer ersten Arbeitsposition, in der sich seine gegen den Rotor (11) hingewandte Stirnseite in Nähe des freien Randes (34) des Rotors (11) befindet und mit dessen freiem Rand (34) den runden Spalt (35) bildet, in eine zweite Arbeitsposition, in welcher der Blaskopf (18) in den Innenraum des Rotors (11) eingetaucht ist, bewegbar ist, und daß er mindestens einen dem Erzeugen eines Luftstrahls dienenden Reinigungskanal (25) aufweist, welcher mit einer Druckluftleitung (29) in Verbindung steht, welche zum wahlweisen Zuführen von Druckluft zum Reinigungskanal (25) dient.

7. Einrichtung nach Anspruch 6, dadurch gekennzeichnet, daß diese einen Zylinder (17) und eine rotierbare und mit diesem Zylinder (17) koaxial angeordnete Welle (21) umfaßt, welche Welle (21) an ihrem einen Ende den Blaskopf (18) trägt und in einem Rotationslager (22) gehaltert ist, welches von einem im Innern des Zylinders (17) in dessen Längsrichtung verschiebbaren Kolben (23) getragen und mit diesem verschiebbar ist, wobei der Blaskopf (18) von der mit dem freien Rotorrand (34) einen Spalt (35) bildenden Stellung ins Innere des Rotors (11) hinein bewegbar ist.

8. Einrichtung nach Anspruch 7, dadurch gekennzeichnet, daß die Welle (21) eine zentrale Längsbohrung (26) aufweist, welche mit ihrem dem Blaskopf (18) abgewandten Ende in den Zylinderinnenraum einmündet, daß auf der dem Blaskopf (18) abgewandten Stirnseite des Zylinders (17) die Druckluftleitung (29) in den Zylinderinnenraum führt, und daß der Reinigungskanal (25) mit einem seiner Enden in die Längsbohrung (26) einmündet.

9. Einrichtung nach einem der Ansprüche 6 bis 8, dadurch gekennzeichnet, daß die Einmündung des Saugkanals (16) in das Rotorgehäuse (13) und die Rotorgehäuseöffnung (14) bezüglich des Rotors (11) einander diametral gegenüberliegend angeordnet sind.

10. Einrichtung nach einem der Ansprüche 6 bis 9, dadurch gekennzeichnet, daß die Austrittsstelle des Reinigungskanals (25) sich an einer Stelle der Außenfläche des Blaskopfes (18) befindet, welche bei in den Innenraum des Rotors (11) eingetauchtem Blaskopf (18) sich relativ nahe an der Sammelrille (32) befindet.

11. Einrichtung nach einem der Ansprüche 7 bis 10, dadurch gekennzeichnet, daß der Kolben (23) gegen die dem Blaskopf (18) abgewandte Stirnseite des Zylinders (17) hin elastisch vorgespannt ist, und daß der Druck der durch die Druckluftleitung (29) zugeleiteten Luft auf den Kolben (23) größer ist als die auf diesen wirkende Vorspannung.

12. Einrichtung nach einem der Ansprüche 7 bis 11, dadurch gekennzeichnet, daß zum Erzielen einer Rotationsbewegung des Blaskopfs (18) dieser mindestens einen als Luftkanal ausgebildeten Antriebskanal (27) besitzt, welcher mit der Längsbohrung (26) in Verbindung steht und bei welchem die aus dem Antriebskanal (27) austretende Luft oder mindestens eine Bewegungskomponente derselben bezüglich der bei der Rotationsbewegung von der Luftaustrittsstelle beschriebenen Kreisbahn tangential gerichtet ist.

13. Einrichtung nach Anspruch 12, dadurch gekennzeichnet, daß der durch den Antriebskanal (27) gebildete Luftstrom beim Austritt aus dem Blaskopf (18) gegen zu reinigende Stellen, insbesondere gegen die Sammelrille (32) gerichtet ist.

14. Einrichtung nach Anspruch 11, dadurch gekennzeichnet, daß in der Druckluftleitung (29) ein, dem Regulieren der durch diese Leitung (29) strömenden Luft dienendes, regulierbares Ventil vorhanden ist.

## Claims

1. Method of cleaning spinning rotors for open end spinning wherein each rotor is provided in a respective rotor housing with an opening for the separate suction system, in which method the housing of the rotor to be cleaned is opened and is covered by a cleaning device placed upon this housing and the cleaning device produces at least one rotating air stream by means of a rotatable blower, the air stream being directed substantially into the rotor groove, characterised in that prior to the production of the air stream the rotor (11) is stopped, in that upon placing of the cleaning device (15) on the rotor housing (13) an annular gap (35) located between two parallel planes is formed between the end face of a blower head (18) and the free edge (34) of the rotor (11), through which gap air from the rotor housing opening (14) is drawn in a suction step through the interior of the rotor (11) and in that thereafter the blower head (18) is moved into the interior of the rotor (11) and is set in rotation while the rotating air stream is created and the suction is maintained.

2. Method according to claim 1, characterised in that additional locations on the rotor, which require an especially strong cleaning effect, are treated by an air jet.

3. Method according to claim 1 or 2, characterised in that the rotating air stream is varied in strength.

4. Method according to one of the preceding claims, characterised in that the rotating air stream is made up of successive air pulses.

5. Method according to claim 4, characterised in that the rotating air stream is formed of three air pulses which are produced during respective time periods of 0,3 to 1,5 seconds duration, and in that pauses of 0,2 to 0,4 seconds are provided between these time periods.

6. Cleaning device for performing the method according to claim 1 or 2 comprising a cleaner cover, which can be placed upon the housing of the rotor to be cleaned, and the rotatable blower head, the axis of rotation of which substantially coincides with that of the rotor, characterised in that a suction passage (16) is provided passing through the cleaner cover (19), in that the blower head (18) is movable parallel to its axis of rotation from a first working position, in which its end face directed towards the rotor (11) is located near the free edge (34) of the rotor (11) and forms with that free edge (34) the annular gap (35), into a second working position in which the blower head (18) extends into the interior of the rotor (11), and in that it has at least one cleaning passage (25) for producing an air stream, the cleaning passage being connected to a pressure air lead (29) which serves for selective feed of pressure air to the cleaning passage (25).

7. Device according to claim 6, characterised in that the device comprises a cylinder (17) and a rotatable shaft arranged coaxial with this cylinder (17), which shaft (21) carries the blower head (18) at one end thereof and is supported in a rotation bearing which is carried by a piston (23) movable within the cylinder (17) longitudinally thereof and is movable therewith, the blower head (18) being movable from the position in which a gap (35) is formed with the free rotor edge (34) into the interior of the rotor (11).

8. Device according to claim 7, characterised in that the shaft (21) has a central longitudinal bore (26) which opens at its end directed away from the blower head (18) into the cylinder interior, in that the pressure air lead (29) leads into the cylinder interior at the end face of the cylinder facing away from the blower head (18), and in that the cleaning passage (25) opens at one of its ends into the longitudinal bore (26).

9. Device according to one of claims 6 to 8, characterised in that the location at which the suction passage (16) opens into the rotor housing (13) and the rotor housing opening (14) lie diametrically opposite one another with reference to the rotor (11).

10. Device according to one of claims 6 to 9, characterised in that the exit location of the cleaning passage (25) is located at a position on the outer surface of the blower head which is located relatively close to the rotor groove (32) when the blower head (18) extends into the interior of the rotor (11).

11. Device according to one of claims 7 to 10, characterised in that the piston (23) is resiliently biassed towards the end face of the cylinder (17) facing away from the blower head (18), and in that the pressure exerted by the air fed through the pressure air lead (29) on the piston (23) is greater than the bias exerted thereon.

12. Device according to one of claims 7 to 11, characterised in that in order to produce a rotary movement of the blower head (18) the latter has at least one drive passage (27) formed as an air passage, which is connected with the longitudinal bore (26) and by means of which the air leaving the drive passage (27), or at least one component of movement thereof, is directed tangentially with reference to the circular path described by the rotational movement of the air exit location.

13. Device according to claim 12, characterised in that the air stream formed by the drive passage (27) is directed at its exit from the blower head (18) towards positions to be cleaned, in particular towards the rotor groove (32).

14. Device according to claim 11, characterised in that an adjustable valve is provided in the pressure air lead (29) for adjusting the air flowing through this lead (29).

## Revendications

1. Procédé pour nettoyer des rotors de filage pour le filage à bout ouvert, dans lequel chaque rotor se trouve dans un carter de rotor qui possède chacun une ouverture de carte prévue pour l'aspiration secondaire, procédé dans lequel le carter de rotor du rotor à nettoyer est ouvert, et qu'un dispositif de nettoyage recouvre l'ouverture de ce carter de rotor et que le dispositif de nettoyage produit au moins un courant d'air en rotation lequel balaye principalement la rainure collectrice du rotor, caractérisé par le fait que, avant la production du courant d'air, le rotor (11) est mis à l'arrêt, que, avec l'application du dispositif de nettoyage (15) sur le carter de rotor (13), il se forme une fente annulaire (35) comprise entre deux plans parallèles, constitués d'un côté par la face frontale d'une tête de soufflage (18), dirigée vers le rotor, et de l'autre côté par le bord libre (34) du rotor (11), fente par laquelle, par un processus d'aspiration, de l'air est aspiré depuis l'ouverture (14) du carter de rotor, et passe à travers le volume intérieur du rotor (11), et que par la suite la tête de soufflage (18) pénètre dans le volume intérieur du rotor (11) et est mise en rotation et produit le courant d'air en rotation pendant que le processus d'aspiration est maintenu.

2. Procédé selon revendication 1, caractérisé par le fait que d'autres endroits du rotor (11) qui nécessitent un nettoyage spécialement énergique sont balayés par un courant d'air.

3. Procédé selon revendication 1 ou 2, caractérisé par le fait que le courant d'air en rotation est varié dans sa puissance.

4. Procédé selon une des revendications précédentes, caractérisé par le fait que le courant d'air en rotation est formé par des impulsions d'air se suivant les unes après les autres.

5. Procédé selon revendication 4, caractérisé par le fait que le courant d'air en rotation est formé par trois impulsions d'air qui sont produites pendant des laps de temps d'une durée de chacune de 0,3 à 1,5 secondes, et que des pauses de 0,2 à 0,4 secondes sont prévues entre ces laps de temps.

6. Dispositif de nettoyage pour l'exécution du procédé selon les revendications 1 et 2 qui comprend un couvercle de nettoyage qui s'assied sur le carter de rotor du rotor à nettoyer, et la tête de soufflage rotative dont l'axe de rotation coïncide principalement avec celui du rotor, caractérisé par le fait qu'un canal d'aspiration (16) traversant le couvercle de nettoyage (19) est prévu, que la tête de soufflage (18) est mise dans un mouvement parallèle à son axe de rotation, d'une première position de travail dans laquelle sa face frontale, opposée au rotor (11), se trouve dans les alentours du bord libre (34) du rotor (11) et forme avec ce bord libre (34) la fente annulaire (35), dans une deuxième position de travail dans laquelle la tête de soufflage (18) pénètre dans le volume intérieur du rotor (11), et qu'elle possède au moins un canal de nettoyage (25) servant à la production d'un courant d'air, canal qui est en liaison avec une conduite d'air comprimé (29) qui sert à l'alimentation selon le choix d'air comprimé vers le canal de nettoyage (25).

7. Dispositif selon revendication 6, caractérisé par le fait que celui-ci comprend un cylindre (17) et un arbre rotatif (21), disposé coaxialement avec ce cylindre (17), arbre qui porte sur l'une de ses extrémités la tête de soufflage (18) et qui est maintenu dans un palier de rotation (22) qui est porté par un piston (23) mobile à l'intérieur du cylindre (17) dans le sens longitudinal de ce dernier et mobile avec celui-ci, procédé dans lequel la tête de soufflage (18) peut être mise en mouvement à l'intérieur du rotor (11) depuis la position qui forme une fente (35) avec le bord libre (34) du rotor.

8. Dispositif selon revendication 7, caractérisé par le fait que l'arbre (21) possède un trou central allongé (26) qui débouche dans le volume intérieur du cylindre avec son extrémité opposée à la tête de soufflage (18), que la conduite d'air comprimé (29) débouche aussi dans le volume intérieur du cylindre du côté frontal du cylindre (17) opposé à la tête de soufflage (18), et que le canal de nettoyage (25) débouche avec ses extrémités dans le trou allongé (26).

9. Dispositif selon une des revendications 6 à 8, caractérisé par le fait que l'embouchure du canal d'aspiration (16) dans le carter de rotor (13) et l'ouverture (14) du carter de rotor, par rapport au rotor (11), sont disposées diamétralement et opposées l'une par rapport à l'autre.

10. Dispositif selon une des revendications 6 à 9, caractérisé par le fait que le point de sortie du canal de nettoyage (25) se trouve à un endroit de la surface extérieure de la tête de soufflage (18) qui se trouve relativement près de la rainure collectrice (32), lorsque la tête de soufflage (18) pénètre dans le volume intérieur du rotor (11).

11. Dispositif selon une des revendications 7 à 10, caractérisé par le fait que le piston (23) est pré-tendu élastiquement contre le côté frontal du cylindre (17) qui est opposé à la tête de soufflage (18) et que la pression de l'air amené par la conduite d'air comprimé (29) sur le piston (23) est plus grande que la pré-tension agissant sur lui.

12. Dispositif selon une des revendications 7 à 11, caractérisé par le fait que, pour l'obtention d'un mouvement rotatif de la tête de soufflage (18), celle-ci possède au moins un canal de commande (27) formé comme canal d'air qui est en liaison avec le trou allongé (26) et dans lequel l'air sortant du canal de commande (27), ou au moins une composante de mouvement de celui-ci par rapport au trajet circulaire suivi par le point de sortie d'air lors du mouvement de rotation, est orienté(e) tangentiellement.

13. Dispositif selon revendication 12, caractérisé par le fait que le courant d'air formé par le canal de commande (27) est dirigé, lors de sa sortie de la tête de soufflage (18), vers des endroits à nettoyer, spécialement vers la rainure collectrice (32).

14. Dispositif selon revendication 11, caractérisé par le fait que, dans la conduite d'air comprimé (29), se trouve une vanne réglable, qui sert à la régulation de l'air qui traverse cette conduite (29).
